# EUROPÄISCHE PATENTSCHRIFT

(11) **EP 2 578 198 B1**
(45) Veröffentlichungstag und Bekanntmachung des Hinweises auf die Patenterteilung: **20.05.2015**
(21) Anmeldenummer: 12187240.2
(22) Anmeldetag: 04.10.2012
(51) Int. Cl.: A61G 13/00, A61G 13/08, A61G 13/12

(54) **Behandlungsliege**
Treatment table
table de soin

(30) Priorität: 07.10.2011 DE 102011115097
(43) Veröffentlichungstag der Anmeldung: 10.04.2013
(73) Patentinhaber: Gharieni GmbH, 47443 Moers (DE)
(72) Erfinder: Gharieni, Samy, 3550 Heusden-Zolder (BE)
(74) Vertreter: Kahlhöfer, Hermann

(56) Entgegenhaltungen:
- DE-A1- 10 120 357
- DE-C- 882 476
- DE-U1- 29 818 536
- FR-A1- 2 627 683
- US-A1- 2004 158 926
- US-A1- 2008 236 599
- US-B2- 6 704 959

## Beschreibung

Die vorliegende Erfindung betrifft eine Behandlungsliege für Wellnessbehandlungen und/oder medizinische Anwendungen.

Bekannt sind Behandlungsliegen mit einer Liegefläche, wobei die Liegefläche in ihrer Neigung oftmals zumindest bereichsweise verstellbar ist, um eine zu behandelnde Person je nach Behandlungsform und -ziel in einer geeigneten Lage zu positionieren. Zur Steigerung des Liegekomforts weisen Behandlungsliegen häufig an einem Ende eine Kopfstütze auf, durch die eine Liegerichtung auf der Liegefläche vorgegeben wird. Die Kopfstütze kann beispielsweise als kreisrunde Ausnehmung in der Liegefläche ausgebildet sein, in der die zu behandelnde Person ihren Kopf komfortabel ablegen kann. Die Neigung der Kopfstütze kann bei bekannten Behandlungsliegen zudem häufig ebenfalls verstellt werden. Zudem ist bekannt, einer Kopfstütze einer Behandlungsliege Armstützen für beide Arme der zu behandelnden Person zuzuordnen. Diese sind in Relation zur Kopfstütze ergonomisch derart anordenbar, dass die Arme je nach Behandlungssituation komfortabel gestützt werden.

Die bekannten Behandlungsliegen haben jedoch den Nachteil, dass bei diesen durch die Anordnung der Kopfstütze und der Armstützen die Liegerichtung auf der Liegefläche bauartbedingt vorgegeben ist. Dies hat zur Folge, dass Personen oder Patienten unter Verwendung der Kopfstütze und der Armstützen nur in einer Liegerichtung komfortabel auf solchen Behandlungsliegen liegen können. Damit ein Behandler sämtliche Körperpartien der Person behandeln kann, muss eine solche Behandlungsliege daher regelmäßig von allen Seiten zugänglich sein. Eine platzsparende Aufstellung solcher Behandlungsliegen, beispielsweise kopfseitig an einer Wand, ist daher häufig nicht möglich.

Besonders kommt diese Problematik beispielsweise bei den aus der US 2004/158926 A1, FR 2 627 683 A1 und DE 101 20 357 A1 bekannten Behandlungsliegen zum Tragen. Diese weisen jeweils an einem Ende der Behandlungsliege eine Kopfstütze auf, der beidseitig eine Armstütze zugeordnet ist. Darüber hinaus weisen die bekannten Behandlungsliegen keine an beiden Enden der Behandlungsliege angeordnete Armstützen auf, durch die bei einer Absenkung der Annstützen in einer Liegefläche der Behandlungsliege ein Freiraum für Füße ausbildbar sind. Damit fuhren diese Behandlungsliegen bei Wellness- und Therapiebehandlungen zum Abknicken der Füße einer behandelten Person, wodurch unerwünschte Verspannungen der Beine und Füße der behandelten Person entstehen können.

Aufgabe der Erfindung ist es daher, die im Zusammenhang mit dem Stand der Technik geschilderten Probleme zumindest teilweise zu lösen und insbesondere eine Behandlungsliege anzugeben, die flexibel anwendbar ist und platzsparend in einem Behandlungsraum aufgestellt werden kann.

Diese Aufgaben werden gelöst mit einer Behandlungsliege gemäß den Merkmalen des Patentanspruchs 1. Weitere vorteilhafte Ausgestaltungen der Behandlungsliege sind in den abhängig formulierten Patentansprüchen angegeben. Es ist darauf hinzuweisen, dass die in den abhängig formulierten Patentansprüchen einzeln aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegeben Merkmale in der Beschreibung näher präzisiert und erläutert, wobei weitere bevorzugte Ausgestaltungen der Erfindung dargestellt werden.

Die erfindungsgemäße Behandlungsliege weist eine Liegefläche, eine erste Kopfstütze und eine zweite Kopfstütze auf, wobei die erste Kopfstütze und die zweite Kopfstütze an zwei sich in einer Längsrichtung der Behandlungsliege gegenüberliegenden Enden der Behandlungsliege angeordnet sind, so dass eine Person bei Auflage des Kopfes auf die erste Kopfstütze vom Kopf in Richtung der Füße in einer ersten Liegerichtung auf der Liegefläche liegen kann und bei Auflage des Kopfes auf die zweite Kopfstütze vom Kopf in Richtung der Füße in einer zweiten Liegerichtung auf der Liegefläche liegen kann, wobei der ersten Kopfstütze zwei erste Armstützen zugeordnet sind und der zweiten Kopfstütze zwei zweite Armstützen zugeordnet sind, wobei die zwei erste Armstützen unabhängig von der ersten Kopfstütze verstellbar sind und die zwei zweite Armstützen unabhängig von der zweiten Kopfstütze verstellbar sind, wobei die zwei erste Armstützen und die zwei zweite Armstützen absenkbar sind, wobei die zwei zweite Armstützen derart angeordnet sind, dass diese als Fußstützen oder bei Absenkung als Freiraum für Füße dienen, wenn eine Person auf der Liegefläche in der ersten Liegerichtung liegt und wobei die zwei erste Armstützen derart angeordnet sind, dass diese als Fußstützen oder bei Absenkung als Freiraum für Füße dienen, wenn eine Person auf der Liegefläche in der zweiten Liegerichtung liegt.

Die hier vorgeschlagene Behandlungsliege wird insbesondere für Wellnessbehandlungen und/oder medizinische Anwendungen verwendet. Die Behandlungsliege weist hierzu ein Gestell, beispielsweise nach Art von Tischbeinen, Stützen und/oder einem Sockel, auf, auf dem eine Liegefläche angeordnet ist. Die Liegefläche kann gepolstert ausgeführt sein und eine Länge von bevorzugt 1,5 m (Meter) bis 2,5 m sowie eine Breite von bevorzugt 0,5 m bis 1,5 m aufweisen. Die Höhe der Liegefläche ist bevorzugt in einer Vertikalrichtung verstellbar und beträgt je nach Anwendungsfall bevorzugt zwischen 0,1 m bis 1,5 m.

Im Unterschied zu den bekannten Behandlungsliegen weist die hier vorgeschlagene erfindungsgemäße Behandlungsliege eine erste Kopfstütze und eine zweite Kopfstütze auf, wobei der ersten Kopfstütze zwei erste Armstützen zugeordnet sind und der zweiten Kopfstütze zwei zweite Armstützen zugeordnet sind. Die erste Kopfstütze und die zweite Kopfstütze sind an zwei sich in einer Längsrichtung der Behandlungsliege gegenüberliegenden Enden der Behandlungsliege angeordnet, so dass eine Person bei Auflage des Kopfes auf die erste Kopfstütze vom Kopf in Richtung der Füße in einer ersten Liegerichtung auf der Liegefläche liegen kann und bei Auflage des Kopfes auf die zweite Kopfstütze vom Kopf in Richtung der Füße in einer zweiten Liegerichtung auf der Liegefläche liegen kann, wobei die zweite Liegerichtung bevorzugt im Wesentlichen um 180° um eine Vertikalachse der Behandlungsliege zu der ersten Liegerichtung gedreht ist. Unter Kopfstütze wird insbesondere ein Bereich der Behandlungsliege verstanden, der ergonomisch derart geformt ist, dass auf diesem der Kopf einer Person besonders komfortabel gelagert werden kann. Insbesondere unterscheidet sich die Kopfstütze von einer übrigen Liegefläche der Behandlungsliege. Die erste Kopfstütze und/oder zweite Kopfstütze ist insbesondere als runde oder ovale Ausnehmung in einer Liegefläche ausgeführt. Darüber hinaus können die erste Kopfstütze und/oder die zweite Kopfstütze jedoch auch als separates Element der Behandlungsliege ausgeführt werden. Unter Zuordnung der zwei ersten Armstützen zu der ersten Kopfstütze und unter Zuordnung der zwei zweiten Armstützen zu der zweiten Kopfstütze ist zu verstehen, dass die zwei erste Armstützen und die zwei zweite Armstützen relativ zu der jeweiligen Kopfstütze ergonomisch derart angeordnet sind, dass die Arme einer Person auf der Liegefläche je nach verwendeter Kopfstütze auf den zwei ersten Armstützen oder auf den zwei zweiten Armstützen abgelegt werden können.

Ist die Behandlungsliege von einer Seite nicht zugänglich, weil diese beispielsweise kopfseitig an einer Wand eines Behandlungsraums angeordnet ist, kann der Patient seine Liegerichtung auf der Behandlungsliege ändern, ohne dass hiermit ein Nachteil bezüglich des Liegekomforts oder der Behandlungsmöglichkeiten verbunden ist. Darüber hinaus ist es auch möglich die erste Kopfstütze und die zwei erste Armstützen im Vergleich zur zweiten Kopfstütze und den zwei zweiten Armstützen ergonomisch unterschiedlich auszugestalten, um Person mit unterschiedlichen anatomischen Voraussetzungen, wie zum Beispiel unterschiedlichen Körpergrößen, auf derselben Behandlungsliege behandeln zu können. Hierzu kann beispielsweise eine Größe und/oder ergonomische Ausgestaltung der ersten Kopfstütze verschieden zu einer Größe und/oder ergonomischen Ausgestaltung der zweiten Kopfstütze ausgeführt sein und/oder eine Größe und/oder ergonomische Ausgestaltung der zwei ersten Armstützen verschieden zu einer Größe und/oder ergonomischen Ausgestaltung der zwei zweiten Armstützen sein. Insbesondere kann eine Grundfläche der zwei ersten Armstützen verschieden zu einer Grundfläche der zwei zweiten Armstützen ausgeführt sein. Darüber hinaus sind die zwei zweite Armstützen derart angeordnet, dass diese als Fußstützen oder bei Absenkung als Freiraum für Füße dienen, wenn eine Person auf der Liegefläche in der ersten Liegerichtung liegt. Dementsprechend sind die zwei erste Armstützen derart angeordnet, dass diese als Fußstütze oder bei Absenkung als Freiraum für Füße dienen, wenn eine Person auf der Liegefläche in der zweiten Liegerichtung liegt. Weiterhin kann die Liegefläche der Behandlungsfläche aus mehreren verstellbaren Segmenten bestehen, so dass die Liegefläche insbesondere in eine spitzdachförmige Stellung gebracht werden kann, bei der ein Schoß einer Person in Bauchlage regelmäßig im Wesentlichen im Bereich eines "Dachfirst" der Liegefläche in der spitzdachförmigen Stellung zum Liegen kommt. Bei dem hier als "Dachfirst" bezeichneten Bereich der Liegefläche handelt es sich insbesondere um eine obere Schnittkante von zwei verstellbaren Segmenten, die die obere Spitze einer spitzdachförmigen Stellung der Liegefläche bildet.

Die zwei erste Armstützen sind zudem unabhängig von der ersten Kopfstütze verstellbar und die zwei zweite Armstützen unabhängig von der zweiten Kopfstütze verstellbar, beispielsweise bezüglich ihrer Höhe, ihres seitlichen Abstandes, ihrer Neigung und/oder Drehung.

Darüber hinaus sind die zwei erste Armstützen oder die zwei zweite Armstützen absenkbar. Unter absenkbar ist hier insbesondere zu verstehen, dass die zwei erste Armstützen und/oder die zwei zweite Armstützen in ihrer Höhe oder seitlichen Position verstellbar sind, beispielsweise indem diese aus der Liegefläche nach unten und/oder seitlich heraus verschwenkt, rotiert und/oder lateral verfahren werden. Hierdurch kann eine für den Patienten besonders bequeme Liegeposition eingestellt werden. Ferner ist es vorteilhaft, wenn die zwei erste Armstützen oder die zwei zweite Armstützen durch einen Antrieb verstellbar sind.

Die Behandlungsliege weist zwei erste Armstützen und zwei zweite Armstützen auf. Dies hat den Vorteil, dass die Armstützen für jeden Arm separat verstellbar sind.

Ebenfalls vorteilhaft ist, wenn die zwei erste Armstützen eine trapezförmige Grundfläche aufweisen und die zwei zweite Armstützen eine rechteckige Grundfläche aufweisen. Hierdurch können je nach Liegerichtung unterschiedliche Armhaltungen eingenommen werden.

Gemäß einer weiteren zweckmäßigen Ausführungsform weist die Behandlungsliege eine Steuerung auf, wobei die Steuerung dazu eingerichtet ist, die zwei erste Armstützen oder die zwei zweite Armstützen in Abhängigkeit einer bestimmten Behandlungsform in vorbestimmte Positionen zu verstellen oder abzusenken.

Die Erfindung sowie das technische Umfeld werden nachfolgend anhand der Figur näher erläutert. Es ist darauf hinzuweisen, dass die Figur eine besonders bevorzugte Ausführungsvarianten der Erfindung zeigt, diese jedoch nicht darauf beschränkt ist. Es zeigt schematisch:
- Fig. 1:: ein Ausführungsbeispiel einer erfindungsgemäßen Behandlungsliege in einer ersten Ansicht, und
- Fig. 2:: das Ausführungsbeispiel der erfindungsgemäßen Behandlungsliege in einer zweiten Ansicht.

Die Fig. 1 zeigt eine Behandlungsliege 1 mit einer Liegefläche 11, die auf einem Gestell 10 in Vertikalrichtung 12 in ihrer Höhe verstellbar ist. Die Liegefläche 11 weist eine Länge 16 und eine Breite 17 auf und umfasst an einem ersten Ende 21 eine erste Kopfstütze 2, die in diesem Ausführungsbeispiel als ovale Ausnehmung der Liegefläche 11 ausgeführt ist. Der ersten Kopfstütze 2 sind links und rechts am ersten Ende 21 zwei erste Armstützen 4 zugeordnet. Die zwei ersten Armstützen 4 weisen eine trapezförmige Grundfläche 7 auf. Die erste Kopfstütze 2 und die zwei ersten Armstützen 4 sind um eine erste Drehachse 13 drehbar gelagert. Klarzustellen ist hier, dass die erste Kopfstütze 2 und die erste Armstütze 4 keine gemeinsame Drehachse 13 aufweisen müssen, sondern ebenfalls unterschiedliche Drehachsen 13 aufweisen können. Bei Verwendung der ersten Kopfstütze 2 und der zwei ersten Armstützen 4 liegt eine Person in einer ersten Liegerichtung 19 auf der Liegefläche 11.

Darüber hinaus umfasst die Liegefläche 11 an einem zweiten Ende 22 eine zweite Kopfstütze 3 und zwei zweite Armstützen 5, die der zweiten Kopfstütze 3 zugeordnet sind. Die zwei zweiten Armstützen 5 weisen jeweils rechteckige Grundflächen 8 auf. Die zweite Kopfstütze 3 ist in diesem Ausführungsbeispiel als ovale Ausnehmung in der Liegefläche 11 ausgestaltet. Die zweite Kopfstütze 3 ist um eine zweite Drehachse 14 und die zwei zweiten Armstützen 5 um eine dritte Drehachse 15 verstellbar. Bei Verwendung der zweiten Kopfstütze 3 und der zwei zweiten Armstützen 5 liegt eine Person in einer zweiten Liegerichtung 20 auf der Liegefläche 11. Die zweite Liegerichtung 20 ist relativ zur ersten Liegerichtung 19 um eine Vertikalachse 18 um im Wesentlichen 180° rotiert. Bei Verwendung der Behandlungsliege 1 in der ersten Liegerichtung 19 können die zwei zweiten Armstützen 5 als Fußstützen bzw. bei Absenkung als Freiraum für Füße dienen. Bei Verwendung der Behandlungsliege 1 in der zweiten Liegerichtung 20 können die zwei ersten Armstützen 4 in entsprechender Weise als Fußstützen bzw. Freiraum für Füße dienen.

Die Verstellung der ersten Kopfstütze 2, der zweiten Kopfstütze 3, den zwei ersten Armstützen 4 und der zwei zweiten Armstützen 5 erfolgt durch Antriebe 6. Die Antriebe 6 sind datenleitend (hier gestrichelt angedeutet) mit einer Steuerung 9 verbunden. In einer einfacheren nicht dargestellten Form können die Antriebe durch Gasfedern oder hydraulische Systeme gebildet sein.

Die Fig. 2 zeigt die Behandlungsliege 1 in einer zweiten Ansicht, wobei die gleichen Elemente der Behandlungsliege 1 mit den gleichen Bezugszeichen wie in der Fig. 1 gezeigt sind, so dass nachfolgend nur auf die Unterschiede in beiden Darstellungen eingegangen wird. Im Unterschied zur Darstellung in der Fig. 1 sind die ersten Armstützen 4 und die zweiten Armstützen 5 in der Fig. 2 aus der Liegefläche 11 verstellt, insbesondere nach unten abgesenkt. Liegt eine Person auf der Liegefläche 11 in der ersten Liegerichtung 19, können die Füße in dem freien Raum oberhalb der zweiten Armstützen 5 ohne zu knicken oder ohne die Verwendung einer externen Rolle bequem hängen. Liegt eine Person auf der Liegefläche 11 in der zweiten Liegerichtung 20, können die Füße in dem freien Raum oberhalb der ersten Armstützen 4 ohne zu knicken oder ohne die Verwendung einer externen Rolle bequem hängen gelassen werden.

Die vorliegende Erfindung zeichnet sich durch ihre flexible und platzsparende Anwendbarkeit aus.

### Bezugszeichenliste

- 1: Behandlungsliege
- 2: erste Kopfstütze
- 3: zweite Kopfstütze
- 4: erste Armstütze
- 5: zweite Armstütze
- 6: Antrieb (elektrisch oder hydraulisch)
- 7: trapezförmige Grundfläche
- 8: rechteckige Grundfläche
- 9: Steuerung
- 10: Gestell
- 11: Liegefläche
- 12: Vertikalrichtung
- 13: Erste Drehachse
- 14: Zweite Drehachse
- 15: Dritte Drehachse
- 16: Länge
- 17: Breite
- 18: Vertikalachse
- 19: erste Liegerichtung
- 20: zweite Liegerichtung
- 21: erstes Ende
- 22: zweites Ende

## Patentansprüche

1. Behandlungsliege (1), aufweisend eine Liegefläche und eine erste Kopfstütze (2), wobei die Behandlungsliege (1) eine zweite Kopfstütze (3) aufweist, wobei die erste Kopfstütze (2) und die zweite Kopfstütze (3) an zwei sich in einer Längsrichtung der Behandlungsliege (1) gegenüberliegenden Enden (21, 22) der Behandlungsliege (1) angeordnet sind, so dass eine Person bei Auflage des Kopfes auf die erste Kopfstütze (2) vom Kopf in Richtung der Füße in einer ersten Liegerichtung (19) auf der Liegefläche (11) liegen kann und bei Auflage des Kopfes auf die zweite Kopfstütze (3) vom Kopf in Richtung der Füße in einer zweiten Liegerichtung (20) auf der Liegefläche (11) liegen kann, wobei der ersten Kopfstütze (2) zwei erste Armstützen (4) zugeordnet sind und der zweiten Kopfstütze (3) zwei zweite Armstützen (5) zugeordnet sind, wobei die zwei erste Armstützen (4) unabhängig von der ersten Kopfstütze (2) verstellbar sind und die zwei zweite Armstützen (5) unabhängig von der zweiten Kopfstütze (3) verstellbar sind, wobei die zwei erste Armstützen (4) und die zwei zweite Armstützen (5) absenkbar sind, wobei die zwei zweite Armstützen (5) derart angeordnet sind, dass diese als Fußstützen oder bei Absenkung als Freiraum für Füße dienen, wenn eine Person auf der Liegefläche (11) in der ersten Liegerichtung (19) liegt, und wobei die zwei erste Armstützen (4) derart angeordnet sind, dass diese als Fußstützen oder bei Absenkung als Freiraum für Füße dienen, wenn eine Person auf der Liegefläche (11) in der zweiten Liegerichtung (20) liegt.

2. Behandlungsliege (1) nach Patentanspruch 1, wobei die zwei erste Armstützen (4) oder die zwei zweite Armstützen (5) durch einen Antrieb (9) verstellbar sind.

3. Behandlungsliege (1) nach einem der vorhergehenden Patentansprüche, wobei die zwei erste Armstützen (4) eine trapezförmige Grundfläche (7) aufweisen und die zumindest eine zweite Armstützen (5) eine rechteckige Grundfläche (8) aufweisen.

4. Behandlungsliege (1) nach einem der vorhergehenden Patentansprüche, aufweisend eine Steuerung (9), wobei die Steuerung (9) dazu eingerichtet ist, die zwei erste Armstützen (4) oder die zwei zweite Armstützen (5) in Abhängigkeit einer bestimmten Behandlungsform in vorbestimmte Positionen zu verstellen.

## Claims

1. Treatment table (1) having a lying surface and a first headrest (2), wherein the treatment table (1) has a second headrest (3), wherein the first headrest (2) and the second headrest (3) are arranged at two ends (21, 22) of the treatment table (1) lying opposite each other in a longitudinal direction of the treatment table (1), such that a person, placing his head on the first headrest (2), is able to lie from his head in the direction of his feet in a first lying direction (19) on the lying surface (11) and, placing his head on the second headrest (3), is able to lie from his head in the direction of his feet in a second lying direction (20) on the lying surface (11), wherein two first armrests (4) are assigned to the first headrest (2) and two second armrests (5) are assigned to the second headrest (3), wherein the two first armrests (4) are adjustable independently of the first headrest (2) and the two second armrests (5) are adjustable independently of the second headrest (3), wherein the two first armrests (4) and the two second armrests (5) can be lowered, wherein the two second armrests (5) are arranged in such a way that they serve as footrests or, when lowered, as a free space for feet when a person is lying on the lying surface (11) in the first lying direction (19), and wherein the two first armrests (4) are arranged in such a way that they serve as footrests or, when lowered, as a free space for feet when a person is lying on the lying surface (11) in the second lying direction (20).

2. Treatment table (1) according to Claim 1, wherein the two first armrests (4) or the two second armrests (5) are adjustable by a drive (9).

3. Treatment table (1) according to one of the preceding claims, wherein the two first armrests (4) have a trapezoidal base area (7) and the two second armrests (5) have a rectangular base area (8).

4. Treatment table (1) according to one of the preceding claims, having a control (9), wherein the control (9) is configured to adjust the two first armrests (4) or the two second armrests (5) to predefined positions depending on a defined form of treatment.

## Revendications

1. Table de soin (1), présentant une surface de couchage et un premier appui-tête (2), la table de soin (1) présentant un deuxième appui-tête (3), le premier appui-tête (2) et le deuxième appui-tête (3) étant disposés au niveau de deux extrémités opposées (21, 22) de la table de soin (1) dans une direction longitudinale de la table de soin (1), de telle sorte qu'une personne, en appuyant sa tête sur le premier appui-tête (2), puisse reposer par la tête dans la direction des pieds dans une première direction de couchage (19) sur la surface de couchage (11) et, en appuyant sa tête sur le deuxième appui-tête (3), puisse reposer par la tête dans la direction des pieds dans une deuxième direction de couchage (20) sur la table de couchage (11), deux premiers accoudoirs (4) étant associés au premier appui-tête (2) et deux deuxièmes accoudoirs (5) étant associés au deuxième appui-tête (3), les deux premiers accoudoirs (4) pouvant être réglés indépendamment du premier appui-tête (2) et les deux deuxièmes accoudoirs (5) pouvant être réglés indépendamment du deuxième appui-tête (3), les deux premiers accoudoirs (4) et les deux deuxièmes accoudoirs (5) pouvant être abaissés, les deux deuxièmes accoudoirs (5) étant disposés de telle sorte qu'ils servent d'appuis pour les pieds, ou, lorsqu'ils sont abaissés, d'espace libre pour les pieds, lorsqu'une personne est couchée sur la surface de couchage (11) dans la première direction de couchage (19), et les deux premiers accoudoirs (4) étant disposés de telle sorte qu'ils servent d'appuis pour les pieds ou, lorsqu'ils sont abaissés, d'espace libre pour les pieds, lorsqu'une personne est couchée sur la surface de couchage (11) dans la deuxième direction de couchage (20).

2. Table de soin (1) selon la revendication 1, dans laquelle les deux premiers accoudoirs (4) ou les deux deuxièmes accoudoirs (5) peuvent être réglés par un entraînement (9).

3. Table de soin (1) selon l'une quelconque des revendications précédentes, dans laquelle les deux premiers accoudoirs (4) présentent une surface de base trapézoïdale (7), et les deux deuxièmes accoudoirs (5) présentent une surface de base rectangulaire (8).

4. Table de soin (1) selon l'une quelconque des revendications précédentes, présentant une commande (9), la commande (9) étant prévue pour régler les deux premiers accoudoirs (4) ou les deux deuxièmes accoudoirs (5) dans des positions prédéterminées en fonction d'une forme de soin déterminée.
